# EUROPÄISCHE PATENTSCHRIFT

(11) **EP 2 253 385 B1**
(45) Veröffentlichungstag und Bekanntmachung des Hinweises auf die Patenterteilung: **24.04.2013**
(21) Anmeldenummer: 10162526.7
(22) Anmeldetag: 11.05.2010
(51) Int. Cl.: B05B 13/04, B05C 5/02

(54) **Beschichtungsvorrichtung zur Naßlackierung für langgestreckte Werkstücke sowie Verfahren zum Beschichten langgestreckter Werkstücke**
Coating device and method for wet varnishing of elongated workpieces
Dispositif et procédé de revêtement pour le laquage mouillé destiné à des pièces usinées allongées

(30) Priorität: 15.05.2009 DE 102009021569
(43) Veröffentlichungstag der Anmeldung: 24.11.2010
(73) Patentinhaber: Cefla Deutschland GmbH, 53340 Meckenheim (DE)
(72) Erfinder: Stahl, Gerhard, 53474, Bad Neuenahr Ahrweiler (DE)
(74) Vertreter: von Kreisler Selting Werner

(56) Entgegenhaltungen:
- EP-A1- 1 754 545
- DE-A1- 10 119 906
- DE-U- 9 316 759
- DE-U1- 29 617 525
- JP-A- 61 008 164
- US-A- 4 092 953
- US-A- 4 616 782
- US-A1- 2002 040 678

## Beschreibung

Die Erfindung betrifft eine Beschichtungsvorrichtung zur Naßlackierung für langgestreckte Werkstücke sowie ein Verfahren zum Beschichten durch Naßlackierung langgestreckter Werkstücke gemäß den im Oberbegriff der Ansprüche 1 bzw. 12 genannten Merkmalen. Diese Merkmale sind aus DE 93 16 759 U bekannt.

Langgestreckte Werkstücke wie Balken oder Bretter, die aus unterschiedlichem Material, insbesondere Holz bestehen können, werden in industriellen Verfahren beschichtet. Die Beschichtung erfolgt beispielsweise mit Lack. Es handelt sich hierbei um einen mit Wasser, Lösungsmittel oder dergleichen verdünnten Lack, der insbesondere über Sprühdüsen auf das langgestreckte Werkstück aufgetragen wird. Nach dem Auftragen erfolgt aufgrund der Verdunstung ein Austrocknen des Lacks. Da es sich bei dem langgestreckten Werkstück insbesondere um Balken oder Bretter aus Holz oder Kunststoff handelt, ist eine Erwärmung der Werkstücke nur in geringen Grenzen möglich. Bei derartigen Werkstücken ist somit eine herkömmliche Pulverbeschichtung, bei der ein starkes Erwärmen der Werkstücke zum Aufschmelzen des Pulvermaterials erforderlich ist, nicht möglich.

Zur industriellen Beschichtung von langgestreckten Werkstücken sind Beschichtungsvorrichtungen bekannt, bei denen das zu beschichtende Werkstück mittels einer Fördereinrichtung in Längsrichtung des Werkstücks bewegt wird. Die Fördereinrichtung weist beispielsweise angetriebene Rollen, Bänder oder dergleichen auf, so dass ein Bewegen der Werkstücke in Längsrichtung mit hoher Geschwindigkeit möglich ist. Aufgrund der sehr hohen Geschwindigkeiten ist eine wirtschaftliche Beschichtung der langgestreckten Werkstücke durch Naßlackierung möglich. Hierbei werden Transportgeschwindigkeiten der langgestreckten Werkstücke von über 3 m/min insbesondere über 15 m/min und bisweilen sogar über 30 m/min realisiert.

Zum Beschichten einzelner oder aller Oberseiten des Werkstücks, wird das Werkstück durch einen Beschichtungsrahmen geführt. Der Beschichtungsrahmen weist einen Querschnitt auf, der geringfügig größer als der Querschnitt des zu beschichtenden Werkstücks ist. Üblicherweise umgibt der Beschichtungsrahmen das Werkstück vollständig. Zur Beschichtung ist in dem Beschichtungsrahmen mindestens eine Beschichtungsdüse angeordnet. Bei der Beschichtungsdüse handelt es sich üblicherweise um eine Schlitzdüse, die sich in dem Beschichtungsrahmen über die zu beschichtende Seite des Werkstücks erstreckt. Bei einer allseitigen Beschichtung des Werkstücks umgibt die Beschichtungsdüse das Werkstück vollständig. Ggf. ist zusätzlich eine Absaugkammer vorgesehen, an der insbesondere Unterdruck anliegt. Die Absaugkammer, die vorzugsweise ebenfalls rahmenförmig ausgebildet sein kann, umgibt das Werkstück ebenfalls vollständig. Über die Absaugkammer wird überschüssiges Beschichtungsmedium, wie überschüssiger Beschichtungslack abgesaugt.

In besonderen Anwendungsfällen erfolgt eine diskontinuierlicher Transport der Werkstücke. Bei einer diskontinuierlichen Förderung des langgestreckten Werkstücks erfolgt eine ungleichmäßige Beschichtung. Wird das Werkstück beispielsweise kurzzeitig angehalten oder langsamer bewegt, kann eine heller Streifen an den zu beschichtenden Oberseiten des Werkstücks hervorgerufen werden, da durch die Absaugkammer zuviel Beschichtungsmedium abgesaugt wird. Ebenso ist es möglich, dass in diesem Fall eine Überbeschichtung auftritt, da weiterhin Beschichtungsmedium durch die Beschichtungsdüse zugeführt wird und dies nicht vollständig abgeführt wird. Auch ist es nicht möglich, im Moment des Stillstandes oder des langsameren Bewegen des Werkstücks die das Beschichtungsmedium der Beschichtungsdüse zuführende Pumpe abzuschalten, da sich innerhalb des Beschichtungsrahmens noch Beschichtungsmedium befindet, dass sich sodann auf das Werkstück niederschlägt, so dass auch in diesem Fall eine Überbeschichtung erfolgen kann. Um die Gefahr des Entstehens heller Streifen oder Überbeschichtungen zu verringern, wäre es erforderlich, über eine hochsensible Steuerung die Menge des zugeführten Mediums sowie die Menge des abgesaugten Mediums zu bestimmen und zu regeln. Eine derartige Regelung wäre äußerst aufwendig.

Aufgabe der Erfindung ist es, eine Beschichtungsvorrichtung für langgestreckte Werkstücke, sowie ein Verfahren zum Beschichten langgestreckter Werkstücke zu schaffen, durch die bzw. durch das ein gleichmäßiges Beschichten des langgestreckten Werkstücks realisiert ist.

Die Lösung der Aufgabe erfolgt erfindungsgemäß durch eine Beschichtungsvorrichtung gemäß Anspruch 1 bzw. durch ein Beschichtungsverfahren gemäß Anspruch 12.

Erfindungsgemäß weist die Beschichtungsvorrichtung zum Auftragen von Beschichtungsmedium, bei dem es sich um einen Naßlack handelt, d.h. um einen wasserlöslichen oder mit einem Lösungsmittel versehenen Lack, eine Auftragseinrichtung auf, die mit einer Bewegungseinrichtung verbunden ist. Hierdurch ist ein Bewegen der Auftragseinrichtung in Längsrichtung des Werkstücks möglich, um ein Vergleichmäßigen der Beschichtung zu realisieren. Die Auftragseinrichtung weist einen Beschichtungsrahmen auf, der das Werkstück zumindest teilweise, insbesondere vollständig umgibt, wobei der Beschichtungsrahmen mindestens eine vorzugsweise mehrere Düsen aufweist, die in Richtung des Werkstücks gerichtet sind. Um wirtschaftlich hohe Mengen an langgestreckten Werkstücken durch Naßlackierung zu Beschichten, werden die langgestreckten Werkstücke, bei denen es sich insbesondere um Holzbretter oder Balken handelt, über eine Fördereinrichtung in Werkstück-Längsrichtung mit hoher Geschwindigkeit bewegt. Zusätzlich erfolgt erfindungsgemäß ein Bewegen der Auftragseinrichtung. Die Auftragseinrichtung, die sich insbesondere ebenfalls in Längsrichtung des Werkstücks bewegt, vorzugsweise eine Hin- und Herbewegung ausführt, wird somit einerseits in dieselbe Richtung wie das Werkstück, jedoch mit geringerer Geschwindigkeit, andererseits in entgegengesetzter Richtung bewegt. Hierbei erfolgt ein Bewegen des Werkstücks durch die Fördereinrichtung mit einer Geschwindigkeit von vorzugsweise mehr als 3 m/min, insbesondere mehr als 15 m/min und besonders bevorzugt mehr als 30 m/min. Die Bewegung der Auftragsvorrichtung ist hierbei deutlich langsamer, insbesondere beträgt die maximale Geschwindigkeit der Auftragseinrichtung weniger als 5%, insbesondere weniger als 2% der Bewegungsgeschwindigkeit des Werkstücks. Durch die Kombination der Bewegung des Werkstücks in Längsrichtung mit hoher Geschwindigkeit und der Bewegung der Auftragseinrichtung, kann eine äußerst gleichmäßige Beschichtung mit Naßlack und somit ein hoher optischer Anspruch erzielt werden. Gleichzeitig ist ein äußerst wirtschaftliches Produzieren großer Mengen an langgestreckten Werkstücken möglich. Insbesondere können derart hohe optische Ansprüche auch bei einer, beispielsweise durch kurzfristige Störungen auftretenden, diskontinuierlichen Förderung des langgestreckten Werkstücks gewährleistet werden.

Im Nachfolgenden wird die Erfindung anhand einer bevorzugten Ausführungsform der Erfindung beschrieben, in der die Auftragseinrichtung einen erfindungsgemäßen Beschichtungsrahmen aufweist.

Erfindungsgemäß ist der Beschichtungsrahmen der Beschichtungsvorrichtung für langgestreckte Werkzeuge mit einer Bewegungseinrichtung verbunden. Hierdurch ist es möglich, den Beschichtungsrahmen und somit die mindestens eine innerhalb des Beschichtungsrahmens angeordnete Beschichtungsdüse in Längsrichtung zu bewegen. Es ist somit möglich, zusätzlich zu dem Bewegen des Werkstücks in dessen Längsrichtung, den Beschichtungsrahmen in Längsrichtung zu bewegen. Hierbei kann ein Bewegen des Beschichtungsrahmens in Förderrichtung oder entgegen der Förderrichtung des Werkstücks erfolgen. Insbesondere kann eine Hin- und Herbewegung bzw. eine Pendelbewegung des Beschichtungsrahmens erfolgen. Dies hat bei einer diskontinuierlichen Förderung von Werkstückträgern den Vorteil, dass durch entsprechendes Bewegen des Beschichtungsrahmens ein zu starker Auftrag von Beschichtungsmedium oder auch ein zu starkes Absaugen des Beschichtungsmediums und die hierdurch hervorgerufenen hellen Streifen vermieden werden können. Selbst wenn aufgrund der diskontinuierlichen Förderung des Werkstückes dieses in einzelnen Bereichen stärker beschichtet wird, hat das Bewegen des Beschichtungsrahmens den Vorteil, dass die etwas dickerer Beschichtung über einen größeren Bereich erfolgt und somit das überschüssige Beschichtungsmaterial besser verteilt ist. Die Beschichtungsdicke nimmt somit nur geringfügig zu und ist für das Auge nicht sichtbar.

Auch bei einer kontinuierlichen Förderung des Werkstücks ist das Verwenden der erfindungsgemäßen Beschichtungsvorrichtung mit verschiebbarem Beschichtungsrahmen vorteilhaft, da beispielsweise durch eine Pendelbewegung des Beschichtungsrahmens ein mehrschichtiger Auftrag erfolgen kann.

Vorzugsweise ist die Bewegungseinrichtung mit einer Steuereinrichtung zum Hin- und Herbewegen des Bewegungsrahmens verbunden. Hierbei kann es sich um eine rein mechanische Steuereinrichtung handeln. Es kann jedoch auch ggf. zusätzlich oder anstelle der mechanischen Steuereinrichtung eine elektronische Steuereinrichtung vorgesehen sein. Insbesondere umfasst die Steuereinrichtung einen Pneumatik- oder Hydraulikzylinder der mit dem Beschichtungsrahmen verbunden ist. Durch eine entsprechende Ansteuerung des Zylinders ist beispielsweise eine regelmäßig Pendelbewegung des Beschichtungsrahmens aber auch ein kurzfristiges Bewegen des Beschichtungsrahmens bei einer diskontinuierlichen Fördern des Werkstücks möglich. Anstelle oder zusätzlich zu einem Pneumatik- und/oder Hydraulikzylinder kann die Steuereinrichtung beispielsweise auch eine Zahnstange aufweisen, die fest mit dem Bewegungsrahmen verbunden ist, wobei sodann ein von einem Elektromotor angetriebenes Zahnrad in die Zahnstange zum Bewegen des Beschichtungsrahmens eingreift.

Der Beschichtungsrahmen weist vorzugsweise eine Schlittenführung auf. Hierdurch ist gewährleistet, dass der Beschichtungsrahmen beim Bewegen nicht verkippt oder verdreht wird. Dies ist erforderlich um sicherzustellen, dass der Spalt zwischen Beschichtungsrahmen und Werkstück möglichst konstant bleibt und insbesondere ein Berühren des Werkstücks beim Bewegen des Beschichtungsrahmens vermieden ist.

Vorzugsweise weist der Beschichtungsrahmen nicht nur eine als Schlitzdüse ausgebildete Beschichtungsdüse auf, die das Werkstück vorzugsweise vollständig umgibt, sondern es ist zusätzlich eine Absaugkammer vorgesehen. Die Absaugkammer, die vorzugsweise mit einer Unterdruckpumpe verbunden ist, dient zum Absaugen überschüssigen Beschichtungsmaterials und ist vorzugsweise unmittelbar benachbart zu der Beschichtungsdüse angeordnet. Bei einer umlaufenden, in sich geschlossenen Beschichtungsdüse ist es bevorzugt auch die Absaugkammer entsprechend umlaufend auszubilden.

Durch das erfindungsgemäße Verfahren zum Beschichten langgestreckter Werkstücke durch Naßlackierung, das in bevorzugter Ausführungsform mit Hilfe der vorstehend beschriebenen Beschichtungsvorrichtung durchgerührt wird, erfolgt ein Bewegen des Werkstücks in Längsrichtung. Das Werkstück wird mittels eines das Werkstück zumindest teilweise umgebenden Beschichtungsrahmens der eine Beschichtungsdüse aufweist oder einer anderen Auftragsbeschichtung, beschichtet. Erfindungsgemäß erfolgt während des Beschichtens ein Bewegen des Beschichtungsrahmens in Längsrichtung des Werkstücks. Hierbei kann der Beschichtungsrahmen in oder entgegen der Förderrichtung des Werkstücks bewegt werden. Vorzugsweise erfolgt somit ein Bewegen des Beschichtungsrahmens relativ zum Werkstück. Es ist beispielsweise möglich, bei einem diskontinuierlichen Bewegen des Werkstücks das Bewegen des Bewegungsrahmens derart zu steuern, dass die Relativgeschwindigkeit zwischen Werkstück und Beschichtungsrahmen insbesondere über den gesamten Beschichtungsprozess konstant bleibt. Vorzugsweise wird der Beschichtungsrahmen diskontinuierlich bewegt. Insbesondere führt der Bewegungsrahmen eine Hin- und Herbewegung bzw. eine Pendelbewegung aus. Durch das erfindungsgemäße Verfahren erfolgt somit zusätzlich zu dem Bewegen des langgestreckten Werkstücks mit hoher Geschwindigkeit ein Bewegen der Auftragseinrichtung, insbesondere ebenfalls in Längsrichtung des Werkstücks. Hierdurch können, wie vorstehend anhand der Vorrichtung beschrieben, durch Naßlackierung insbesondere von Holzbrettern und dergleichen optisch hochwertige Oberflächen realisiert werden.

Das erfindungsgemäße Verfahren ist vorzugsweise wie vorstehend anhand der erfindungsgemäßen Vorrichtung beschrieben, weiter gebildet.

Die erfindungsgemäße Beschichtungsvorrichtung sowie das erfindungsgemäße Verfahren weisen insbesondere auch den Vorteil auf, dass bei einem Anlagenstop weniger Ausschuss produziert wird. Dies liegt in der Bewegung der Auftragseinrichtung begründet, da bei einem zumindest kurzem Anlagenstop kein zu dicker Schichtauftrag erfolgt und ferner ein Zuwachsen der Auftragseinrichtung, insbesondere der Düsen über einen längeren Zeitraum vermieden werden kann.

Nachfolgend wird die Erfindung anhand einer bevorzugten Ausführungsform unter Bezugnahme auf die anliegenden Zeichnungen näher erläutert.

Es zeigen:
- Fig. 1: eine schematische Seitenansicht einer erfindungsgemäßen Beschichtungsvorrichtung und
- Fig. 2: eine schematische Schnittansicht entlang der Linie II-II in Fig. 1.

Ein langgestrecktes Werkstück 10 bei dem es sich im dargestellten Ausführungsbeispiel um einen Balken handelt, wird in dessen Längsrichtung in Richtung eines Pfeils 12 bewegt. Die Bewegung erfolgt durch eine Fördereinrichtung 14, die im dargestellten Ausführungsbeispiel mehrere zumindest teilweise angetriebene Rollen aufweist. Hierbei erfolgt ein Fördern des langgestreckten Werkstücks 10 mit hoher Geschwindigkeit während des gesamten Beschichtungsprozesses.

Zum Beschichten der Außenseiten des Werkstücks ist ein Beschichtungsrahmen 16 vorgesehen, wobei im dargestellten Ausführungsbeispiel der Beschichtungsrahmen 16 das Werkstück vollständig umgibt und eine Öffnung aufweist, die die selbe Außenkontur wie das Werkstück 10 aufweist. Hierbei ist die Öffnung geringfügig größer als der Querschnitt des Werkstücks 10, so das an allen Seiten des Werkstücks zwischen diesem und dem Beschichtungsrahmen ein geringer Spalt 18 ausgebildet ist. Zur Beschichtung des Werkstücks 10 durch Naßlackierung durchläuft dieses in Richtung des Pfeils 12 den Beschichtungsrahmen 16.

Der Beschichtungsrahmen 16 weist im dargestellten Ausführungsbeispiel eine umlaufende Schlitzdüse 20 auf. Diese ist mit mehreren Zuführleitungen 22 zur Zufuhr des Beschichtungsmediums wie Lack verbunden. Die Zuführleitungen 22 sind mit einem Vorratsbehälter 24 verbunden, wobei das Zuführen des Beschichtungsmediums mittels einer Pumpe 26 erfolgt.

Unmittelbar benachbart zu der Schlitzdüse 20 ist innerhalb des Beschichtungsrahmens 16 eine umlaufende Absaugkammer 28 vorgesehen. In der Kammer 28 wird über eine Pumpe 30 ein Unterdruck erzeugt. Hierzu ist die Pumpe 30 über einen Schlauch 30 mit der Absaugkammer 28 verbunden. Das über die Absaugkammer 28 abgesaugte überschüssige Beschichtungsmedium wird von der Pumpe 30 wieder in den Vorratsbehälter 24 gefördert. Ggf. ist hier ein entsprechender Abscheider zwischengeschaltet.

Erfindungsgemäß ist der Beschichtungsrahmen 16 mit einer Bewegungseinrichtung 34 verbunden, so dass der Beschichtungsrahmen 16 in Richtung eines Pfeils 36 hin- und herbewegt werden kann. Die Bewegung des Beschichtungsrahmens 16 erfolgt hierbei in Längsrichtung des Werkstücks 10, das heißt in Förderrichtung 12 des Werkstücks 10 oder entgegen der Förderrichtung.

Zum Bewegen des Beschichtungsrahmens 16 weist die Bewegungseinrichtung im dargestellten Ausführungsbeispiel einen Hydraulik- und /oder Pneumatikzylinder 38 auf. Im dargestellten Ausführungsbeispiel ist der Kolben des Zylinders 38 unmittelbar mit dem Beschichtungsrahmen 16 verbunden. Über eine Steuereinrichtung 40 erfolgt ein Zu- und Abführen des Hydraulik- oder Pneumatikmediums zu der Kammer des Zylinders 38. Hierbei kann die Steuereinrichtung 40 insbesondere auch elektronische Bauteile aufweisen, die ggf. mit Sensoren verbunden sind, die beispielsweise die Bewegungsgeschwindigkeit des Werkstücks 10 und/oder die gepumpte Menge an Beschichtungsmedium und/oder die zurückgeführte Menge an Beschichtungsmedium messen.

Zum Hin- und Herbewegen des Beschichtungsrahmens 16 in Richtung eines Pfeils 36 ist dieser über ein Schlittenführung 42 geführt. Die Schlittenführung 42 weist insbesondere zwei zueinander parallel verlaufende rohrförmige Führungselemente 44 auf, an denen zwei, eine konkave Oberfläche aufweisende Rollen 46 anliegen. Die beiden Rollenpaare 46, die jeweils mit einem zylindrischen Führungselement 44 zusammenwirken, sind in einem mit dem Rahmen 16 verbundenen Halteelement 48 angeordnet.

Die erfindungsgemäße Kombination des Bewegen des Werkstücks in Längsrichtung mit insbesondere hoher Geschwindigkeit in Verbindung mit einer Bewegung des Beschichtungsrahmens 16 in Längsrichtung, führt zu qualitativ hochwertigen Oberflächen.

## Patentansprüche

1. Beschichtungsvorrichtung zur Naßlackierung für langgestreckte Werkstücke mit,
einer Fördereinrichtung (14) zum Bewegen der Werkstücke (10) in Längsrichtung (12) während des Beschichtens,
einer Auftragseinrichtung (16) die zum Beschichten des Werkstücks (10) einen das Werkstück (10) während des Beschichtens zumindest teilweise umgebenden Beschichtungsrahmen (16) mit mindestens einer Beschichtungsdüse (20) aufweist,
**dadurch gekennzeichnet, dass**
die Auftragseinrichtung (16) mit einer Bewegungseinrichtung (34) zum Bewegen der Auftragseinrichtung (16) in Längsrichtung (12) des Werkstücks (10) verbunden ist.

2. Beschichtungsvorrichtung nach Anspruch 1, **dadurch gekennzeichnet, dass** die Bewegungseinrichtung (34) eine Steuereinrichtung (40) zum Hin- und Herbewegen der Auftragseinrichtung (16) aufweist.

3. Beschichtungsvorrichtung nach Anspruch 2, **dadurch gekennzeichnet, dass** die Steuereinrichtung (40) als mechanische und/oder elektronische Steuereinrichtung ausgebildet ist.

4. Beschichtungsvorrichtung nach Anspruch 2 oder 3, **dadurch gekennzeichnet, dass** die Steuereinrichtung (40) einen Hydraulik- und/oder Pneumatikzylinder (38) aufweist.

5. Beschichtungsvorrichtung nach einem der Ansprüche 1 bis 4, **dadurch gekennzeichnet, dass** die Auftragseinrichtung (16) auf einer Schlittenführung (42) angeordnet ist.

6. Beschichtungsvorrichtung nach einem der Ansprüche 1 bis 5, **dadurch gekennzeichnet, dass** die Beschichtungsdüse (20) eine Schlitzdüse aufweist.

7. Beschichtungsvorrichtung nach einem der Ansprüche 1 bis 6, **dadurch gekennzeichnet, dass** der Beschichtungsrahmen (16) und vorzugsweise die Beschichtungsdüse (20) das Werkstück (10) vollständig umgibt.

8. Beschichtungsvorrichtung nach einem der Ansprüche 1 bis 7, **dadurch gekennzeichnet, dass** der Beschichtungsrahmen (16) eine Absaugkammer (28) aufweist.

9. Beschichtungsvorrichtung nach Anspruch 8, **dadurch gekennzeichnet, dass** die Absaugkammer (28) der Beschichtungsdüse (20) unmittelbar benachbart angeordnet ist.

10. Beschichtungsvorrichtung nach einem der Ansprüche 1 bis 9, **dadurch gekennzeichnet, dass** die Beschichtungsdüse (20) mit einer, vorzugsweise mehreren Zuführleitungen (22) zum Zuführen von Beschichtungsmedium, insbesondere Lack, verbunden ist.

11. Beschichtungsvorrichtung nach einen der Ansprüche 8 bis 10, **dadurch gekennzeichnet, dass** die Absaugkammer (28) mit einer Pumpeinrichtung (30) verbunden ist.

12. Verfahren zum Beschichten langgestreckter Werkstücke durch Naßlackierung, vorzugsweise mittels der Beschichtungsvorrichtung nach einem der Ansprüche 1 bis 11, mit den Schritten:
o Bewegen des Werkstücks (10) in seine Längsrichtung (12),
o Beschichten des Werkstücks (10) mittels einer, zumindest eine Beschichtungsdüse (20) aufweisenden Auftragseinrichtung (16), die einen das Werkstück (10) während des Beschichtens zumindest teilweise umgebenden Beschichtungsrahmen aufweist,
o Bewegen der Auftragseinrichtung (16) während des Beschichtens.

13. Verfahren nach Anspruch 12, bei welchem die Auftragseinrichtung (16) relativ zum Werkstück (10) insbesondere in dessen Längsrichtung (12) bewegt wird.

14. Verfahren nach Anspruch 12 oder 13, bei welchem das Werkstück (10) kontinuierlich bewegt wird.

15. Verfahren nach einem der Ansprüche 12 bis 14, bei welchem die Auftragsvorrichtung (16) diskontinuierlich bewegt wird.

16. Verfahren nach einem der Ansprüche 12 bis 15, bei welchem überschüssiges Beschichtungsmedium insbesondere über eine im Beschichtungsrahmen (16) der Auftragseinrichtung integrierte Absaugkammer (28) abgeführt wird.

## Claims

1. Coating device for wet varnishing of elongated workpieces, comprising
a transport means (14) for moving the workpieces (10) in the longitudinal direction (12) during coating,
an application means (16) which, for coating the workpiece (10), comprises a coating frame (16) with at least one coating nozzle (20), said frame enclosing said workpiece at least partly during coating,
**characterized in that**
the application means (16) is provided with a movement means (34) for moving the application means (16) in the longitudinal direction (12) of the workpiece (10).

2. Coating device of claim 1, **characterized in that** the movement means (34) comprises a control means (40) for reciprocating the application means (16).

3. Coating device of claim 2, **characterized in that** the control means (40) is configured as a mechanical and/or electronic control means.

4. Coating device of claim 2 or 3, **characterized in that** the control means (40) comprises a hydraulic and/or pneumatic cylinder (38).

5. Coating device of one of claims 1 to 4, **characterized in that** the application means (16) is arranged on a carriage guide (42).

6. Coating device of one of claims 1 to 5, **characterized in that** the coating nozzle (20) comprises a slotted nozzle.

7. Coating device of one of claims 1 to 6, **characterized in that** the coating frame (16), and preferably the coating nozzle (20), encloses the workpiece (10) completely.

8. Coating device of one of claims 1 to 7, **characterized in that** the coating frame (16) comprises a suction chamber (28).

9. Coating device of claim 8, **characterized in that** the suction chamber (28) is immediately adjacent the coating nozzle (20).

10. Coating device of one of claims 1 to 9, **characterized in that** the coating nozzle (20) is connected with one, preferably a plurality of supply lines (22) for supplying a coating medium, in particular varnish.

11. Coating device of one of claims 8 to 10, **characterized in that** the suction chamber (28) is connected with a pump means (30).

12. Method for coating elongated workpieces by wet varnishing, preferably by means of the coating device of one of claims 1 to 11, comprising the steps of:
○ moving the workpiece (10) in the longitudinal direction (12) thereof,
○ coating the workpiece (10) by means of an application means (16) having at least one coating nozzle (20), said application means comprising a coating frame that encloses the workpiece (10) at least partly during coating,
○ moving the application means (16) during coating.

13. Method of claim 12, wherein the application means (16) is moved relative to the workpiece (10), in particular in the longitudinal direction (12) thereof.

14. Method of claim 12 or 13, wherein the workpiece (10) is moved continually.

15. Method of one of claims 12 to 14, wherein the application device (16) is moved intermittently.

16. Method of one of claims 12 to 15, wherein excess coating medium is discharged in particular via a suction chamber (28) integrated in the coating frame (16) of the application device.

## Revendications

1. Dispositif de revêtement pour le laquage par voie humide de pièces usinées allongées, comprenant :
un dispositif de transport (14) servant à déplacer les pièces usinées (10), dans le sens longitudinal (12), au cours du processus de revêtement,
un dispositif d'application (16) qui présente, pour le revêtement de la pièce usinée (10), un cadre de revêtement (16) comprenant au moins une buse de revêtement (20) et entourant la pièce usinée (10), au moins partiellement, au cours du processus de revêtement,
**caractérisé en ce que**
le dispositif d'application (16) est combiné avec un dispositif de mouvement (34) servant à déplacer le dispositif d'application (16) dans le sens longitudinal (12) de la pièce usinée (10).

2. Dispositif de revêtement selon la revendication 1, **caractérisé en ce que** le dispositif de mouvement (34) présente un dispositif de commande (40) servant au mouvement de va-et-vient du dispositif d'application (16).

3. Dispositif de revêtement selon la revendication 2, **caractérisé en ce que** le dispositif de commande (40) est conçu comme un dispositif de commande mécanique et/ou électronique.

4. Dispositif de revêtement selon la revendication 2 ou 3, **caractérisé en ce que** le dispositif de commande (40) présente un vérin hydraulique et/ou pneumatique (38).

5. Dispositif de revêtement selon l'une quelconque des revendications 1 à 4, **caractérisé en ce que** le dispositif d'application (16) est disposé sur une glissière de chariot (42).

6. Dispositif de revêtement selon l'une quelconque des revendications 1 à 5, **caractérisé en ce que** la buse de revêtement (20) présente une buse à fente.

7. Dispositif de revêtement selon l'une quelconque des revendications 1 à 6, **caractérisé en ce que** le cadre de revêtement (16), de préférence la buse de revêtement (20), entoure complètement la pièce usinée (10).

8. Dispositif de revêtement selon l'une quelconque des revendications 1 à 7, **caractérisé en ce que** le cadre de revêtement (16) présente une chambre d'aspiration (28).

9. Dispositif de revêtement selon la revendication 8, **caractérisé en ce que** la chambre d'aspiration (28) est disposée directement à côté de la buse de revêtement (20).

10. Dispositif de revêtement selon l'une quelconque des revendications 1 à 9, **caractérisé en ce que** la buse de revêtement (20) est reliée à une, de préférence à plusieurs conduites d'alimentation (22) servant à fournir un produit de revêtement, en particulier de la laque.

11. Dispositif de revêtement selon l'une quelconque des revendications 8 à 10, **caractérisé en ce que** la chambre d'aspiration (28) est reliée à un dispositif de pompage (30).

12. Procédé de revêtement de pièces usinées allongées, par laquage par voie humide, de préférence au moyen d'un dispositif de revêtement selon l'une quelconque des revendications 1 à 11, comprenant les étapes consistant :
o à déplacer la pièce usinée (10) dans le sens de sa longueur (12),
o à recouvrir la pièce usinée (10) au moyen d'un dispositif d'application (16) présentant au moins une buse de revêtement (20), dispositif d'application qui présente un cadre de revêtement entourant la pièce usinée (10), au moins partiellement, au cours du processus de revêtement,
o à déplacer le dispositif d'application (16) au cours du processus de revêtement.

13. Procédé selon la revendication 12, au cours duquel le dispositif d'application (16) est déplacé par rapport à la pièce usinée (10), en particulier dans le sens de sa longueur (12).

14. Procédé selon la revendication 12 ou 13, au cours duquel la pièce usinée (10) est déplacée de façon continue.

15. Procédé selon l'une quelconque des revendications 12 à 14, au cours duquel le dispositif d'application (16) est déplacé de façon discontinue.

16. Procédé selon l'une quelconque des revendications 12 à 15, au cours duquel un produit de revêtement en excédent est évacué en particulier via une chambre d'aspiration (28) intégrée dans le cadre de revêtement (16) du dispositif d'application.
